# EUROPÄISCHE PATENTANMELDUNG

(11) **EP 4 744 553 A1**
(43) Veröffentlichungstag der Anmeldung: **20.05.2026**
(21) Anmeldenummer: 25212356.7
(22) Anmeldetag: 30.10.2025
(51) Int. Cl.: A47G 21/06, A47G 21/04, A47G 21/10

(54) **KOMBINATIONSBESTECK**

(30) Priorität: 19.11.2024 DE 202024106670 U
(71) Anmelder: Triangle GmbH, 42699 Solingen (DE)
(72) Erfinder: Kelch, Christine, 42699 Solingen (DE)
(74) Vertreter: RGTH

(57) **Zusammenfassung**

Es wird ein Kombinationsbesteck (100) vorgeschlagen, wobei ein erster Endbereich (11a) in Längsrichtung (11) als Dekorationslöffel (30) und ein zweiter Endbereich (11b) in Längsrichtung (11) als Pinzette (50) ausgebildet ist.

## Beschreibung

Die vorliegende Erfindung betrifft ein Kombinationsbesteck nach Anspruch 1.

Aus dem Stand der Technik sind Pinzetten für Küchenzwecke bekannt. Sie dienen dazu, beispielsweise filigrane Garnituren, wie beispielsweise kleine Blüten, oder andere empfindliche Zutaten auf einem Teller anzurichten. Auch Dekorationslöffel sind bekannt. Sie werden verwendet, um Flüssigkeiten zu Dekorationszwecken auszugießen.

Die Aufgabe der vorliegenden Erfindung ist es, ein Kombinationsbesteck zur Verfügung zu stellen, dass beide Funktionen unter besonders einfacher Handhabung effektiv miteinander vereint.

Gelöst wird die vorgenannte Aufgabe durch ein Kombinationsbesteck, das in einem ersten Endbereich in Längsrichtung als Dekorationslöffel ausgebildet ist und in einem zweiten Endbereich in Längsrichtung als Pinzette. Es wird somit erreicht, dass das Kombinationsbesteck zwei Funktionen erfüllen kann und somit für möglichst viele Feinarbeiten in der Küche ausgebildet ist. Die Pinzette kann zum Anrichten von empfindlichen Zutaten und/oder filigranen Garnituren, wie beispielsweise Blüten, Fingerfood, Tapas, Amuse-Bouche und frischen Kräuter, verwendet werden. Sie erlaubt ein präzises Arbeiten und ein schonendes Greifen. Der Dekorationslöffel dient dazu, Flüssigkeiten gezielt und tropffrei auszugießen und somit fein zu verteilen. Es können geschwungene Linien, definierte Tropfen und Formen gestaltet werden, die beispielsweise ein Gericht kunstvoll verzieren können.

Der Dekorationslöffel zeichnet sich insbesondere durch einen löffelförmigen Haltebereich zum Halten einer Flüssigkeit aus. Dieser Haltebereich hat einen Ausgussbereich zum kontrollieren Abgießen der Flüssigkeit. Insbesondere geht der Haltebereich fließend in den Ausgussbereich über.

Vor allem zeichnet sich der Dekorationslöffel durch einen Bodenbereich und einen Randbereich aus. Der Bodenbereich und der Randbereich gehen fließend ineinander über und bilden den Haltebereich, indem der Rand in Höhenrichtung der Vorrichtung nach oben ragt und somit ein Ausfließen der Flüssigkeit sowohl in Breitenrichtung als auch in Längsrichtung vermeidet.

Dabei kann an dem freien, ersten Längsende der Vorrichtung und somit des Dekorationslöffels der Ausgussbereich vorgesehen sein. Der Randbereich erstreckt sich in Richtung des ersten Längsendes der Vorrichtung vorzugsweise schnabelförmig und bildet somit den Ausgussbereich. Der Ausgussbereich kann auch als Ausgusslippe verstanden werden. Der Ausgussbereich bildet vor allem eine Öffnung aus, sodass Flüssigkeit bei einem entsprechenden Kippen des Dekorationslöffels ausgegossen werden kann.

Insbesondere kann der Randbereich in Breitenrichtung des Kombinationsbestecks in einen ersten Randabschnitt und in einen zweiten Randabschnitt aufgeteilt werden. Der Abstand der Randabschnitte erhöht sich zunächst von einem Längsende des Dekorationslöffels, das benachbart zur Pinzette angeordnet ist, in Richtung freiem Längsende. In anderen Worten nimmt die Breite des Dekorationslöffels zunächst in Breitenrichtung bis zu einem Punkt einer maximalen Breite des Dekorationslöffels zu. Im Anschluss verjüngt sich die Breite, wobei am freien Längsende der Ausgussbereich befinden kann.

Insbesondere ist der Randbereich auch derart ausgebildet, dass die Höhe des Dekorationslöffels in Richtung des freien Endes ausgehend von dem Längsende des Dekorationslöffels auf der anderen Seite zunächst zunimmt bis zu einer maximalen Höhe des Dekorationslöffels, insbesondere kontinuierlich. Im Anschluss kann die Höhe in Richtung Ausgussbereich abnehmen. Der Punkt der maximalen Breite und der Punkt der maximalen Höhe können zusammenfallen oder zumindest maximal 5 mm voneinander entfernt sein.

Vorzugsweise ist das Kombinationsbesteck einstückig gebildet, ferner bevorzugt aus Edelstahl. Vor allen Dingen geht der Dekorationslöffel fließend in die Pinzette über. Es bestehen somit keine Kanten, und die Pinzette ist nicht herabgesetzt, was zu einer besonders guten Handhabung führt. Ferner kann die Pinzette als Griff des Dekorationslöffels aufgefasst werden. Die Pinzette hat insbesondere zwei Schenkel, die zum Greifen ausgebildet sind. Es ist vorzugsweise kein mittlerer Bereich zwischen dem Dekorationslöffel und der Pinzette gebildet, sondern der Übergang ist fließend. Insbesondere ist zwischen dem Längsende des Dekorationslöffels auf der Seite der Pinzette und dem Punkt, an dem sich die Schenkel der Pinzette voneinander entfernen, höchstens 10 mm, am meisten bevorzugt höchstens 5 mm oder höchstens 2 mm vorgesehen.

Die Schenkel der Pinzette schließen einen Winkel von mindestens 10°, ferner bevorzugt mindestens 20° sein. Ferner schließen sie vorzugsweise einen Winkel von höchstens 50°, am meisten bevorzugt höchstens 45° ein. Dies bezieht sich vor allem auf einen Bereich an dem sich die Schenkel zunächst voneinander trennen. Deren Abstand kann sich kontinuierlich vergrößern und in einem weiteren Bereich konstant bleiben oder leicht abnehmen.

Somit sind die Schenkel besonders breit angeformt und gehen beinahe S-förmig ab. Es entsteht eine größere Öffnung zwischen diesen, sodass das Kombinationsbesteck besonders vorteilhaft gehalten werden kann. In einem Abstand von höchstens 12 cm vom ersten Längsende ist insbesondere bereits ein Abstand von über 10 mm zwischen den Schenkeln gegeben.

Die Breite der Pinzette in Breitenrichtung des Kombinationsbestecks nimmt insbesondere in Richtung des zweiten Längsendes ab, vorzugsweise kontinuierlich. Ein Abstand zwischen den Schenkeln der Pinzette in Höhenrichtung des Kombinationsbestecks am zweiten Längsende ist insbesondere größer als die Höhe des Dekorationslöffels.

Es zeigen in rein schematischer Weise:
- Figur 1: eine perspektivische Ansicht eines Kombinationsbestecks.
- Figur 2: eine Draufsicht auf das Kombinationsbesteck der Figur 1; und
- Figur 3: eine seitliche Darstellung des Kombinationsbestecks der Figuren 1 und 2.

In Figur 1 ist eine perspektivische Ansicht eines Kombinationsbestecks 100 zu sehen. Es ist die Längsrichtung 11, die Breitenrichtung 12 und die Höhenrichtung 13 eingezeichnet.

Das Kombinationsbesteck 100 weist einen ersten Endbereich 11a und einen zweiten Endbereich 11b in Längsrichtung 11 auf. Der erste Endbereich 11a ist als Dekorationslöffel 30 ausgebildet. Der Dekorationslöffel 30 umfasst einen Haltebereich 36, um eine Flüssigkeit zu Halten mit einem Ausgussbereich 37, um die Flüssigkeit kontrolliert abgeben zu können.

Zum Formen des Haltebereiches 36 und des Ausgussbereiches 37 umfasst der Dekorationslöffel 30 einen Bodenbereich 38 und einen Randbereich 39, die fließend ineinander übergehen. Der Randbereich 39 kann in einen ersten Randabschnitt 40 und in einen zweiten Randabschnitt 41 in Breitenrichtung 12 des Dekorationslöffels 100 unterteilt werden. Diese Randbereiche 39 verbreitern sich in Richtung von einem zweiten Längsende 33 des Dekorationslöffels zu einem ersten freien Längsende 32 des Dekorationslöffels. Der Ausgussbereich 37 ist am ersten Längsende 32 angeordnet.

Die Randbereiche 39 erstrecken sich in Richtung des freien ersten Längsendes 32 derart, dass sich sowohl die Breite 34 als auch die Höhe 35 des Dekorationslöffels erhöht, und zwar fließend, während sie sich dann ab einem Maximalpunkt beide kontinuierlich verringern. Der erste Randabschnitt 40 und der zweite Randabschnitt 41 gehen in den schnabelförmigen Ausgussbereich 37 über, bei dem eine Öffnung 37a vorgesehen ist, sodass Flüssigkeit bei einem entsprechenden Kippen des Dekorationslöffels 30 ausgegossen werden kann. Der zweite Endbereich 11b in Längsrichtung 11 ist als Pinzette 50 ausgebildet und umfasst zwei Schenkel 54. Die Schenkel 54 erstrecken sich beabstandet voneinander in Höhenrichtung 13 des Kombinationsbestecks 100.

In Figur 2 ist eine Draufsicht auf das Kombinationsbesteck 100 der Figur 1 zu sehen. In Längsrichtung 11 ist der erste Endbereich 11a mit dem Dekorationslöffel 30 und der zweite Endbereich 11b mit der Pinzette 50 zu sehen. Deutlich ist zu sehen, wie sich die Breite 52 der Pinzette 50 in Breitenrichtung 12 kontinuierlich reduziert. Deutlich ist auch die Länge 51 der Pinzette 50 in Längsrichtung 11 zu sehen. Figur 2 stellt besonders klar hervor, wie sich der erste Randabschnitt 40 und der zweite Randabschnitt 41 zunächst in Breitenrichtung 12 kontinuierlich voneinander entfernen, dann jedoch wieder aufeinander zulaufen, um den Ausgussbereich 37 und die Öffnung 37a zu bilden.

In Figur 3 ist eine Seitendarstellung des Kombinationsbestecks 100 der Figuren 1 und 2 mit der Längsrichtung 11 und der Höhenrichtung 13 zu sehen. Zu erkennen ist ferner, wie der zweite Randbereich 41 in Höhenrichtung 13 das Maximum der Höhe 35 des Dekorationslöffels 30 an der Stelle erreicht ist, an dem dieser die maximale Breite aufweist (siehe Figur 2). Die Höhe nimmt dann in Richtung des Ausgussbereichs 37 ab, während sie zuvor in Richtung der maximalen Höhe abgenommen hat. Deutlich ist zu sehen, dass die Höhe 53 zwischen den Schenkel 54 am zweiten Längsende des Kombinationsbestecks 100 größer ist als die maximale Höhe des Dekorationslöffels 30.

## Patentansprüche

1. Kombinationsbesteck (100),
**dadurch gekennzeichnet, dass**
ein erster Endbereich (11a) in Längsrichtung (11) als Dekorationslöffel (30) und ein zweiter Endbereich (11b) in Längsrichtung (11) als Pinzette (50) ausgebildet ist.

2. Kombinationsbesteck (100) nach Anspruch 1,
**dadurch gekennzeichnet, dass**
sich der Dekorationslöffel (30) durch einen löffelförmigen Haltebereich (36) zum Halten einer Flüssigkeit mit einem Ausgussbereich (37) zum kontrollierten Abgießen der Flüssigkeit auszeichnet.

3. Kombinationsbesteck (100) nach Anspruch 2,
**dadurch gekennzeichnet, dass**
der Haltebereich (36) einen Randbereich (39) umfasst, der sich in Richtung eines ersten Längsendes des Kombinationsbestecks (100) schnabelförmig erstreckt und somit den Ausgussbereich (37) bildet.

4. Kombinationsbesteck (100) nach einem der vorangehenden Ansprüche,
**dadurch gekennzeichnet, dass**
der Dekorationslöffel (30) fließend in die Pinzette (50) übergeht.

5. Kombinationsbesteck (100) nach einem der vorangehenden Ansprüche,
**dadurch gekennzeichnet, dass**
die Pinzette (50) zwei Schenkel (54) umfasst,
wobei die Schenkel (54) einen Winkel von mindestens 10° einschließen.

6. Kombinationsbesteck (100) nach Anspruch 5,
**dadurch gekennzeichnet, dass**
die Schenkel (54) einen Winkel von höchstens 50° Grad einschließen.

7. Kombinationsbesteck (100) nach einem der vorangehenden Ansprüche,
**dadurch gekennzeichnet, dass**
eine Breite (52) der Pinzette (50) in Breitenrichtung (12) des Kombinationsbestecks (100) in Richtung eines zweiten Längsendes des Kombinationsbestecks (100) abnimmt.
